# EUROPÄISCHE PATENTANMELDUNG

(11) **EP 0 285 842 A1**
(43) Veröffentlichungstag der Anmeldung: **12.10.1988**
(21) Anmeldenummer: 88103808.7
(22) Anmeldetag: 10.03.1988
(51) Int. Cl.: H04R 25/00

(54) **Hörgerät, dessen Bauelemente in einem Hörgerätgehäuse gehaltert sind**

(30) Priorität: 23.03.1987 DE 8704315 U
(71) Anmelder: SIEMENS AKTIENGESELLSCHAFT, 80333 München (DE)
(72) Erfinder: Goschke, Bernd, D-8521 Hannberg (DE)

(57) **Zusammenfassung**

Die Bauelemente (4, 6) sind lösbar im Inneren von Halterungen (7, 8) eingesetzt. Die Halterungen sind innen mit einem elastischen Material versehen, das vorzugsweise als eine Mehrzahl von Noppen (14) ausgebildet ist, und das eine elastische Federkraft auf die eingesetzten Bauelemente ausübt. Die Halterungen können verschieden große Bauelemente haltern und sind außerdem schallabsorbierend.

## Beschreibung

Die vorliegende Erfindung bezieht sich auf ein Hörgerät gemäß Oberbegriff des Patentanspruchs 1.

In bekannten Hörgeräten (z.B. CH-PS 539 375 oder DE-B-11 60 504) werden Bauelemente, wie z.B. Hörer oder auch Mikrofon, in der Regel in elastischen Taschen im Gehäuse gelagert. Derartige Halterungslösungen sowie z.B. auch die Halterungsvorrichtung der US-A-3 257 516 sind äußerst unpraktisch. Insbesondere der Austausch von Bauelementen erfordert bei diesen bekannten Lösungen eine Vielzahl von Handgriffen. Das Aufkleben von Halterungskissen auf die Bauelemente gemäß US-A-3 529 102 ist ebenso umständlich und zeitaufwendig.

Aufgabe vorliegender Erfindung ist es, eine Halterung für gegebenenfalls auch verschieden große Bauelemente eines Hörgerätes aufzubauen, die einen mühelosen Austausch von Bauelementen ermöglicht und die trotzdem die eingesetzten Bauelemente festhält.

Die Aufgabe wird erfindungsgemäß durch die kennzeichnenden Merkmale des Anspruchs 1 gelöst. In der Ausbildung der Erfindung gemäß Anspruch 2 werden akustische Rückkopplungseffekte noch besser als bisher vermieden.

Gemäß der Erfindung sind verschiedene Bauelemente, insbesondere Mikrofon und Hörer, in kastenförmige Halterungen eingesetzt. Die Halterungen sind nach innen mit Kissen gepolstert, die vorzugsweise als Noppen aus schallabsorbierendem Material ausgebildet sind. Die Kissen werden beim Einstecken der Bauelemente elastisch verdrängt und halten die Bauelemente mittels elastischer Klemmkraft in der Halterung. Die Bauelemente können jedoch z.B. mit einer Pinzette aus der Halterung entfernt werden. Bei Verwendung von schallabsorbierendem Material können schallempfindliche Bauelemente vor schädlichen Störsignalen geschützt werden. Die Nachteile des Standes der Technik treten also nicht mehr auf.

Weitere Vorteile und Einzelheiten der Erfindung ergeben sich aus der nachfolgenden Beschreibung eines Ausführungsbeispiels.

Es zeigen:
Fig. 1 erfindungsgemäß gehalterte Bauelemente (z.B. Mikrofon und Hörer) in einem Hörgerätgehäuse im Längsschnitt,
Fig. 2 eine erfindungsgemäß ausgebildete Halterung im perspektivischen Schnitt mit zwei verschieden großen Hörern in Explosionsdarstellung.

Die Fig. 1 zeigt einen Teil eines Hörgerätes 1, das hinter dem Ohr zu tragen ist. Am Ende dieses Teils befindet sich ein Traghaken 2, der eine Schallaustrittsleitung 3 einschließt. Die Schallaustrittsleitung 3 führt zu einem Hörer 4. Eine Schalleintrittsleitung 5 befindet sich oberhalb der Leitung 3 und leitet den von außen eintretenden Schall in ein Mikrofon 6.

Hörer 4 und Mikrofon 6 befinden sich in erfindungsgemäß ausgebildeten Halterungen 7 und 8. Die kastenförmigen Halterungen 7 und 8 umfassen jeweils fünf vorzugsweise starre Wände 9, wobei jeweils eine Wand eine Öffnung 10 für die Schalleitungen 3 und 5 aufweist. Auf der entgegengesetzten Seite befindet sich keine Wand. Von dieser Seite werden Hörer 4 und Mikrofon 6 in die Halterungen 7 und 8 eingesetzt und gegebenenfalls wieder herausgenommen. Auch die Anschlußkabel 11 der Bauelemente 4 und 6 werden von dieser Seite aus den Halterungen 7 und 8 hinausgeführt.

Die Halterungen 7 und 8 sind z.B. mittels Klebstoff 12 an die Gehäuseschale 13 des Hörgerätes 1 geklebt. Sie können aber auch (z.B. in vorbereitete Gehäusefächer) hingelegt werden. An den Innenseiten der Wände 9 befinden sich elastische, schalldämpfende Noppen 14 (z.B. aus Butyl), die die eingesetzten Bauelemente 6 und 4 durch elastische Federkraft in den Halterungen 7 und 8 halten und akustische Rückkopplung verhindern. Da die Noppen 14 elastisch und damit verformbar sind, können Bauelemente von unterschiedlicher Größe in dieselbe Halterung eingesetzt werden (siehe hierzu Fig. 2).

Obwohl die erfindungsgemäßen Halterungen in der Fig. 1 in einem Hinter-dem-Ohr Hörgerät gezeigt sind, können derartige Halterungen aber auch bei In-dem-Ohr Hörgeräten verwendet werden.

Figur 2 zeigt eine Halterung 7.1, wie sie schon im Zusammenhang mit der Figur 1 beschrieben wurde. Hier ist sie ohne Hörgerätgehäuse und im perspektivischen Schnitt dargestellt. Oberhalb der Halterung sind zwei verschieden große Hörer 4.1 und 4.2 gezeigt. Der kleine 4.1 oder der große 4.2 Hörer kann jedoch in die Halterung 7.1 eingesetzt werden, da die Noppen 14.1 der Halterung 7.1 genügend verformbar sind, um sich an die Volumen beider Hörer anzupassen.

## Patentansprüche

1. Hörgerät, dessen Bauelemente in einem Hörgerätgehäuse gehaltert sind, **dadurch gekennzeichnet,** daß wenigstens ein Teil der Bauelemente (4, 6) im Inneren von Halterungen (7, 8) zwischen ins Innere der Halterungen ragenden Kissen (14) aus elastischem Material, die fest mit den Halterungen verbunden sind, lösbar gehaltert wird.

2. Hörgerät nach Anspruch 1, **dadurch gekennzeichnet,** daß das Material außerdem schallabsorbierend ist.

3. Hörgerät nach Anspruch 1 oder 2, **dadurch gekennzeichnet,** daß die Kissen (14) als eine Mehrzahl von Noppen (14) ausgebildet sind.

4. Hörgerät nach einem der Ansprüche 1 bis 3, **dadurch gekennzeichnet,** daß die Kissen (14) aus dem Material Butyl gebildet sind.

5. Hörgerät nach einem der Ansprüche 1 bis 4, **dadurch gekennzeichnet,** daß die Halterungen (7, 8) kastenförmig mit jeweils fünf starren Wänden ausgebildet sind und die verbleibende, nicht abgedeckte Seite als Öffnung zum Einschieben der Bauelemente (4, 6) dient.

6. Hörgerät nach Anspruch 5, **dadurch gekennzeichnet,** daß jede Wand an ihrer Innenseite mit elastischen Noppen (14) versehen ist.

7. Hörgerät nach Anspruch 5 oder 6, **dadurch gekennzeichnet,** daß die Bauelemente (4, 6) derart in den kastenförmigen Halterungen (7, 8) positioniert sind, daß ihre Kontaktanschlüsse (11) zur nicht abgedeckten Seite gerichtet sind und wenigstens eine Wand, z.B. die der nicht abgedeck ten Seite gegenüberliegende Wand, eine Schallöffnung (10) umfaßt.

8. Hörgerät nach einem der Ansprüche 1 bis 7, **dadurch gekennzeichnet**, daß zumindest eine Halterung (7) einen Hörer (4) enthält.

9. Hörgerät nach einem der Ansprüche 1 bis 8, **dadurch gekennzeichnet**, daß zumindest eine Halterung (8) ein Mikrofon (6) enthält.
